# EUROPÄISCHE PATENTSCHRIFT

(11) **EP 0 891 628 B1**
(45) Veröffentlichungstag und Bekanntmachung des Hinweises auf die Patenterteilung: **10.09.2003**
(21) Anmeldenummer: 98906822.6
(22) Anmeldetag: 19.01.1998
(51) Int. Cl.: H01K 1/28

(54) **GLÜHLAMPE MIT REFLEXIONSSCHICHT**
INCANDESCENT LAMP WITH A REFLECTING COATING
LAMPE A INCANDESCENCE A COUCHE DE REFLEXION

(30) Priorität: 20.01.1997 DE 19701792
(43) Veröffentlichungstag der Anmeldung: 20.01.1999
(73) Patentinhaber: Patent-Treuhand-Gesellschaft für elektrische Glühlampen mbH, 81543 München (DE)
(72) Erfinder: BINDER, Ulrich, D-80803 München (DE); MÜLLER, Sigbert, D-86356 NeusäB (DE)
(86) Internationale Anmeldenummer: DE9800149
(87) Internationale Veröffentlichungsnummer: WO98032157

(56) Entgegenhaltungen:
- EP-A- 0 237 104
- EP-A- 0 281 185
- DE-A- 4 420 607
- GB-A- 2 082 383
- GB-A- 2 144 579
- US-A- 4 041 344
- US-A- 4 988 911

## Beschreibung

### Technisches Gebiet

Die Erfindung geht aus von einer Glühlampe, insbesondere einer Halogenglühlampe mit IR-Reflexionsschicht gemäß dem Oberbegriff des Anspruchs 1.

Diese Art von Lampen wird sowohl in der Allgemeinbeleuchtung, als auch für besondere Beleuchtungszwecke eingesetzt, in Kombination mit einem Reflektor beispielsweise auch in der Projektionstechnik.

Die rotationssymmetrische Form des Lampenkolbens in Verbindung mit einer auf seiner Innen- und/oder Außenfläche aufgebrachten IR-Strahlung reflektierenden Beschichtung - im folgenden verkürzend als IR-Schicht bezeichnet - bewirkt, daß ein Großteil der vom Leuchtkörper abgestrahlten IR-Strahlungsleistung zurückreflektiert wird. Die dadurch erzielte Erhöhung des Lampenwirkungsgrades läßt sich einerseits bei konstanter elektrischer Leistungsaufnahme für eine Temperaturerhöhung des Leuchtkörpers und folglich eine Steigerung des Lichtstromes nutzen. Andererseits läßt sich ein vorgegebener Lichtstrom mit geringerer elektrischer Leistungsaufnahme erzielen - ein vorteilhafter "Energiespareffekt". Ein weiterer wünschenswerter Effekt ist, daß aufgrund der IR-Schicht deutlich weniger IR-Strahlungsleistung durch den Lampenkolben hindurch abgestrahlt und damit die Umgebung erwärmt wird als bei herkömmlichen Glühlampen.

Wegen der unvermeidlichen Absorptionsverluste in der IR-Schicht nimmt die Leistungsdichte der IR-Strahlungsanteile innerhalb des Lampenkolbens mit der Anzahl der Reflexionen ab und folglich auch der Wirkungsgrad der Glühlampe. Entscheidend für die tatsächlich erzielbare Steigerung des Wirkungsgrades ist es deshalb, die für eine Rückführung der einzelnen IR-Strahlen auf den Leuchtkörper erforderliche Anzahl von Reflexionen zu minimieren. Zu diesem Zweck ist der mit der IR-Schicht versehene Lampenkolben speziell geformt.

### Stand der Technik

Diese Art von Lampen ist beispielsweise in der US-PS 4 160 929, der EP-A 0 470 496, DE-OS 30 35 068 und der EP-A-0 765 528 offenbart. Die US-PS 4 160 929 lehrt, daß zur Optimierung des Lampenwirkungsgrads die geometrische Form des Leuchtkörpers auf jene des Lampenkolbens angepaßt sein muß. Außerdem sollte der Leuchtkörper möglichst exakt im optischen Zentrum des Lampenkolbens positioniert sein. Dadurch wird eine von der Oberfläche des Leuchtkörpers ausgehende Wellenfront an der Kolbenfläche ungestört zurückreflektiert. Folglich werden Aberrationsverluste minimiert. Ein kugelförmiger Lampenkolben beispielsweise sollte im Idealfall einen zentrisch angeordneten ebenfalls kugelförmigen Leuchtkörper aufweisen. Entsprechende Wendelformen sind aufgrund der begrenzten Duktilität des dafür in der Regel verwendeten Wolframdrahtes allerdings nur sehr eingeschränkt realisierbar. Als grobe, aber praktikable Näherung für eine Kugel wird eine würfelförmige Wendel vorgeschlagen. In einer weiteren Ausführungsform weist die Wendel in ihrer Mitte den größten Durchmesser auf. Dieser nimmt zu den beiden Enden der Wendel hin sukzessive ab. Für eine ellipsoide Kolbenform wird vorgeschlagen, in den zwei Brennpunkten des Ellipsoiden jeweils einen Leuchtkörper anzuordnen.

In der EP-A 0 470 496 ist eine Lampe mit kugelförmigem Kolben offenbart, in dessen Zentrum ein zylindrischer Leuchtkörper angeordnet ist. Diese Schrift lehrt, daß die Einbuße an Effizienz durch die Abweichung des Leuchtkörpers von der idealen Kugelform unter folgenden Voraussetzungen auf ein akzeptables Maß begrenzt werden kann. Entweder müssen Kolbendurchmesser und Leuchtkörperdurchmesser bzw. -länge innerhalb eines Toleranzbereichs sorgfältig aufeinander abgestimmt werden, oder aber der Durchmesser des Leuchtkörpers muß deutlich kleiner sein (kleiner Faktor 0,05) als der des Lampenkolbens. Außerdem ist eine Lampe mit ellipsoidem Kolben angegeben, in dessen Brennlinie ein länglicher Leuchtkörper axial angeordnet ist.

Die DE-OS 30 35 068 gibt eine Lehre an zur Minimierung der auch bei letztgenannter Ausführungsform unvermeidlichen Aberrationsverluste. Danach liegen die zwei Brennpunkte des ellipsoiden Lampenkolbens auf der Achse des zylindrischen Leuchtkörpers und in vorgegebenen Abständen von dessen jeweiligen Enden.

Die EP-A-0 765 528 schließlich offenbart eine Halogenglühlampe mit einem Lampenkolben, der als ellipsoider oder ellipsoidähnlicher Tonnenkörper geformt und mit einer IR-Schicht versehenen ist. Der ellipsoide oder ggf. ellipsoidähnliche Teil der Kontur des Tonnenkörpers wird durch einen Ellipsenabschnitt erzeugt, dessen kleine Halbachse b senkrecht zur Lampenlängsachse, d.h. der Rotationsachse des Lampenkolbens, angeordnet ist. Außerdem ist die kleine Halbachse der Erzeugenden kleiner als der halbe Kolbendurchmesser D/2 und ca. um den Radius d/2 des Leuchtkörpers parallel zur Rotationsachse verschoben ist, wodurch letztendlich der Tonnenkörper resultiert. Die Länge des Leuchtkörpers entspricht ca. dem Abstand der beiden Brennpunkte des erzeugenden Ellipsenabschnitts. Außerdem ist der Leuchtkörper so innerhalb des Lampenkolbens positioniert, daß- in der Darstellung eines Längsschnittes - die beiden Brennpunkte mit den beiden korrespondierenden Eckpunkten des Leuchtkörpers näherungsweise zusammenfallen. Allerdings wird die Wendel dadurch ungleichmäßig erwärmt. Weiterhin nachteilig bei dieser Lösung ist, daß die erzielbare Verbesserung des Lampenwirkungsgrades relativ stark von der Dimensionierung und Positionierung des Leuchtkörpers innerhalb des Lampenkolbens abhängt.

### Darstellung der Erfindung

Der Erfindung liegt die Aufgabe zugrunde, die genannten Nachteile zu beseitigen und eine Glühlampe anzugeben, die sich durch eine effiziente Rückführung der emittierten IR-Strahlung auf den Leuchtkörper und folglich einen hohen Wirkungsgrad auszeichnet. Außerdem sollen kompakte Lampenabmessungen bei hohen Leuchtdichten ermöglicht werden, wie dies insbesondere für Niedervolt-Halogenglühlampen angestrebt wird.

Diese Aufgabe wird erfindungsgemäß durch die kennzeichnenden Merkmale des Anspruchs 1 gelöst. Weitere vorteilhafte Merkmale der Erfindung sind in den abhängigen Ansprüchen erläutert.

Zur Erläuterung des Erfindungsgedankens wird im folgenden Bezug auf die Figur 1 genommen. Sie zeigt eine schematische Darstellung der prinzipiellen Zusammenhänge und führt einige für das Verständnis der Erfindung wesentliche Größen ein. Gezeigt ist unter anderem eine Ellipse 1 mit der großen und der kleinen Halbachse a bzw. b sowie mit den zwei Brennpunkten F₁ und F₂.

Erfindungsgemäß ist die Kontur des rotationssymmetrischen Lampenkolbens 2 (stark schematisch und vereinfacht dargestellt) im wesentlichen durch einen Ellipsenabschnitt 3 (in Figur 1 durch eine größere Strichstärke herausgehoben) der Ellipse 1 erzeugt. Die Kontur läßt sich also vereinfachend durch die Rotation des Ellipsenabschnitts 3 um eine Rotationsachse RA beschreiben. Dabei ist der Ellipsenabschnitt 3 gezielt so gewählt, daß erstens die kleine Halbachse b senkrecht zur Rotationsachse RA des Lampenkolbens 2 orientiert ist und daß zweitens die kleine Halbachse länger als der Radius R des Lampenkolbens 2 ist. Dadurch hat der Lampenkolben 2 nicht mehr die Form eines "echten" Rotationsellipsoiden. Überraschenderweise hat es sich gezeigt, daß durch diese Abkehr von der bisherigen Lehre eine deutliche Steigerung der Lampeneffizienz und eine gleichmäßigere Aufheizung des Leuchtkörpers erzielt wird. Ein Leuchtkörper 4 mit rotationssymmetrischer, z.B. kreiszylindrischer, Außenkontur (im schematischen Längsschnitt der Figur 1 als Rechteck dargestellt) ist zentrisch axial innerhalb des Lampenkolbens 2 angeordnet. Dadurch ist auch die Brennachse F₁F₂ - das ist die Verbindungsgerade der beiden Brennpunkte F₁, F₂ innerhalb des Lampenkolbens 2 - parallel zur Rotationsachse RA des Lampenkolbens 2 verschoben und zwar in Richtung von der Erzeugenden 3 weg.

In Hinblick auf eine hohe Effizienz hat es sich zudem als vorteilhaft erwiesen, wenn die Länge der kleinen Halbachse b aus dem Bereich R < b < R + 5 · wᵣ gewählt wird, insbesondere aus dem Bereich R + wᵣ ≤ b < R + 3 · wᵣ. Dabei bezeichnen R und wᵣ den größten Radius des Lampenkolbens bzw. den Radius des zylindrischen oder zylinderähnlichen Leuchtkörpers.

Bei einem realen Lampenkolben ist im Bereich der Rotationsachse auf einer oder auf beiden Seiten eine Dichtung, z.B. eine Quetsch- oder Schmelzdichtung, für die Stromdurchführung vorzusehen (der besseren Übersicht wegen in Figur 1 nicht dargestellt). Bei einer einseitigen Stromzuführung ist die der Stromdurchführung gegenüberliegende Seite des Kolbens üblicherweise domartig geformt und kann gegebenenfalls zusätzlich eine Pumpspitze aufweisen (in Figur 1 ebenfalls nicht dargestellt, vergleiche aber Figur 3).

Der Unterschied zum Stand der Technik wird bei einem Vergleich mit den schematischen Prinzipdarstellungen in den Figuren 2a und 2b deutlich. Die Figur 2a entspricht im wesentlichen den Verhältnissen in der DE-OS 30 35 068. Sie zeigt einen ellipsoiden Lampenkolben 5, in dessen Innern zentrisch axial ein Leuchtkörper 6 so angeordnet ist, daß die beiden Brennpunkte F₁ und F₂ des Rotationsellipsoiden mit den Enden des Leuchtkörpers 6 zusammenfallen. Die Brennachse ist folglich kolinear zur Rotationsachse RA des Lampenkolbens 5 angeordnet, im Unterschied zu vorliegenden Erfindung.

Die Figur 2b gibt schließlich die Verhältnisse in der EP-A-0 765 528 wieder. Hier ist der Lampenkolben 7 als ellipsoider oder ellipsoidähnlicher Tonnenkörper geformt. In der schematischen Schnittdarstellung sind zwei Ellipsenhälften zu erkennen, die mittels zweier Geradenstücke miteinander verbunden sind. Dabei fallen die Brennpunktepaare F₁, F₂ bzw. F₁', F₂' beider Ellipsenhälften mit den Eckpunkten des Leuchtkörpers 8 zusammen. Hier ist die Brennachse F₁F₂ zwar parallel zur Rotationsachse RA verschoben, aber - im Unterschied zur vorliegenden Erfindung - in Richtung zur Erzeugenden hin.

Ein Vorteil der vorliegenden Erfindung ist - außer der Effizienzsteigerung - die ebenfalls erhöhte Gleichmäßigkeit, mit der die IR-Strahlung auf die Wendel zurückreflektiert wird. Dadurch werden lokale Überhitzungen, die zu einer vorzeitigen Zerstörung der Wendel führen können, vermieden. Vorteilhaft ist ferner, daß die erzielbare Verbesserung des Lampenwirkungsgrades im Vergleich zur EP-A-0 765 528 weniger von fertigungsbedingten Schwankungen der Positionierung des Leuchtkörpers innerhalb des Kolbens abhängt.

Als Leuchtkörper werden axial angeordnete Einfach- oder Doppelwendeln aus Wolfram verwendet. Die geometrische Dimensionierung, also Durchmesser, Steigung und Länge hängt u.a. vom angestrebten elektrischen Widerstand R der Wendel ab und dieser wiederum von der gewünschten elektrischen Leistungsaufnahme P bei vorgegebener Versorgungsspannung U. Wegen P = U²/R sind die Wendeln bei Hochvolt(HV)lampen in der Regel länger als bei Niedervolt(NV)typen.

Der Leuchtkörper ist mit zwei Stromzuführungen elektrisch leitend verbunden, die entweder beide gemeinsam an einem Ende des Lampenkolbens oder aber getrennt an den beiden gegenüberliegenden Enden des Lampenkolbens gasdicht nach außen geführt sind. Die Dichtung erfolgt im allgemeinen über eine Quetschung. Möglich ist aber auch eine andere Verschließtechnik, z.B. eine Tellereinschmelzung. Die einseitig verschlossene Ausführung eignet sich insbesondere für NV- und MV(Mittelvolt)Anwendungen. In diesem Fall lassen sich aufgrund der relativ kurzen Leuchtkörper sehr kompakte Lampenabmessungen realisieren.

Zur Optimierung der Effizienz der Lampe ist es vorteilhaft, wenn ein möglichst großer Teil der Kolbenwand als effektive Reflexionsfläche genutzt werden kann. Dies läßt sich insbesondere dadurch realisieren, daß der Lampenkolben an einem oder ggf. jeweils an beiden Enden im Bereich der Stromdurchführung einen Lampenhals aufweist. Der Lampenhals umgibt die Stromdurchführung möglichst eng und geht in eine Dichtung über. Details hierzu finden sich in der EP-A-0 765 528

Der Lampenkolben ist üblicherweise mit Inertgas gefüllt, beispielsweise mit N₂, Xe, Ar und/oder Kr. Insbesondere enthält er Halogenzusätze, die einen Wolfram-Halogen-Kreisprozeß aufrechterhalten, um einer Kolbenschwärzung entgegenzuwirken. Der Lampenkolben besteht aus einem lichtdurchlässigen Material, beispielsweise Quarzglas.

Die Lampe kann mit einem Außenkolben betrieben werden. Wird eine besonders starke Reduzierung der in die Umgebung abgestrahlten IR-Leistung gewünscht, kann dieser ebenfalls eine IR-Schicht aufweisen.

Die IR-Schicht kann beispielsweise als an sich bekanntes Interferenzfilter - üblicherweise eine Folge alternierender dielektrischer Schichten unterschiedlicher Brechzahlen - ausgeführt sein. Der prinzipielle Aufbau geeigneter IR-Schichten ist z.B. in der EP-A 0 470 496 erläutert.

### Beschreibung der Zeichnungen

Im folgenden soll die Erfindung anhand mehrerer Ausführungsbeispiele näher erläutert werden. Es zeigen:
- Figur 1: eine schematische Darstellung des Prinzips der Erfindung,
- Figur 2: eine schematische Darstellung des Standes der Technik,
- Figur 3: ein Ausführungsbeispiel einer MV-Halogenglühlampe mit IR-Schicht und einer Wendel sowie mit einer erfindungsgemäß optimierten Kolbenform.

In Figur 3 ist ein Ausführungsbeispiel einer erfindungsgemäßen Lampe 9 schematisch dargestellt. Es handelt sich hierbei um eine Halogenglühlampe mit einer Nennspannung von 120 V. Sie besteht aus einem einseitig gequetschten Lampenkolben 10, der als ellipsoidähnlicher Körper geformt ist. Die Erzeugende der ellipsoiden Teilkontur des Lampenkolbens 10 ist ein Ellipsenabschnitt, dessen kleine Halbachse 8,2 mm lang ist und senkrecht zur Längsachse der Lampe 9 orientiert ist. Die große Halbachse der Erzeugenden ist 9,3 mm lang. Der Lampenkolben 10 ist aus Quarzglas mit einer Wanddicke von ca. 1 mm gefertigt und hat einen größten Außendurchmesser von ca. 15 mm. An seinem ersten Ende geht der Lampenkolben 10 in einen Hals 11 über, der in einer Dichtung 12 endet. An seinem gegenüberliegenden Ende weist er eine Pumpspitze 13 auf. Auf seiner Außenfläche ist eine IR-Schicht 14 aufgetragen, bestehend aus einem Interferenzfilter mit mehr als 20 Schichten TiO₂ und SiO₂. Innerhalb des Lampenkolbens ist ein Leuchtkörper 15 zentrisch axial angeordnet. Er weist eine Länge von 9,7 mm und einem äußeren Durchmesser von 1,25 mm auf. Der Leuchtkörper 15 ist aus Wolframdraht gefertigt und mittels zweier durch die Dichtung 12 nach Außen führenden Stromzuführungen 16, 17 gehaltert.

## Patentansprüche

1. Elektrische Glühlampe (9), insbesondere Halogenglühlampe, mit einem eine Längsachse (RA) aufweisenden rotationssymmetrischen Lampenkolben (2; 10) mit ellipsoider Teilkontur (3), bei dem eine Wandfläche mit einer IR-Strahlung reflektierenden Schicht (14) versehenen ist und mit einem rotationssymmetrischen Leuchtkörper (4; 15), der axial innerhalb des Lampenkolbens (2; 10) angeordnet und mittels zweier Stromzuführungen (16, 17) gehaltert ist, wobei die beiden Stromzuführungen an einer oder an zwei Seiten des Lampenkolbens mittels einer (12) bzw. gegebenenfalls zweier Dichtungen gasdicht nach außen geführt sind, **dadurch gekennzeichnet, daß** die ellipsoide Teilkontur des Lampenkolbens (2; 10) durch einen Ellipsenabschnitt (3) erzeugt ist, dessen kleine Halbachse b senkrecht zur Längsachse, d.h. senkrecht zur Rotationsachse (RA) des Lampenkolbens (2; 10) orientiert ist und dessen kleine Halbachse b länger als der größte Radius R des Lampenkolbens (2; 10) ist, d.h. b > R.

2. Elektrische Glühlampe nach Anspruch 1, **dadurch gekennzeichnet, daß** die Länge der kleinen Halbachse b im Bereich R < b < R + 5·wᵣ liegt, wobei R und wᵣ den größten Radius des Lampenkolbens bzw. den größten Radius des rotationssymmetrischen Leuchtkörpers bezeichnen.

3. Elektrische Glühlampe nach Anspruch 2, **dadurch gekennzeichnet, daß** die Länge der kleinen Halbachse b im Bereich R + wᵣ ≤ b < R + 3 · wᵣ liegt.

4. Elektrische Glühlampe nach Anspruch 1, 2 oder 3, **dadurch gekennzeichnet, daß** die Schicht (14) auf der Außenfläche der Lampe (9) aufgebracht ist und den Lampenkolben (10) sowie mindestens einen Teil der Dichtung(en) (12) umfaßt.

5. Elektrische Glühlampe nach einem der vorstehenden Ansprüche, **dadurch gekennzeichnet, daß** die Länge der großen Halbachse a des Ellipsenabschnitts (3) in folgendem Bereich liegt: wobei die Größe w_{ℓ} die Länge des Leuchtkörpers (4; 15) bezeichnet.

6. Elektrische Glühlampe nach einem oder mehreren der vorstehenden Ansprüche, **dadurch gekennzeichnet, daß** der Lampenkolben (10) mindestens an einem Ende einen Lampenhals (11) aufweist, der mindestens eine Stromzuführung (16, 17) möglichst eng umgibt und dessen kolbenfernes Ende durch die Dichtung (12) gasdicht verschlossen ist.

## Claims

1. Electric incandescent lamp (9), in particular a halogen incandescent lamp, having a rotationally symmetrical lamp bulb (2; 10) which has a longitudinal axis (RA) and an ellipsoidal partial contour (3) and in which a wall surface is provided with a layer (14) which reflects IR radiation, and having a rotationally symmetrical luminous element (4; 15) which is arranged axially inside the lamp bulb (2; 10) and held by means of two supply leads (16, 17), the two supply leads being guided outwards in a gas-tight fashion on one or on both sides of the lamp bulb by means of one (12) or, possibly, two seals, **characterized in that** the ellipsoidal partial contour of the lamp bulb (2; 10) is produced by a segment of an ellipse (3) whose semiminor axis is orientated perpendicular to the longitudinal axis, that is to say perpendicular to the rotation axis (RA) of the lamp bulb (2; 10) and whose semiminor axis b is longer than the largest radius R of the lamp bulb (2; 10), that is to say b>R.

2. Electric incandescent lamp according to Claim 1, **characterized in that** the length of the semiminor axis b is in the range of R<b<R+5·wᵣ, R and wᵣ denoting the largest radius of the lamp bulb and the largest radius of the rotationally symmetrical luminous element, respectively.

3. Electric incandescent lamp according to Claim 2, **characterized in that** the length of the semiminor axis b is in the range of R+wᵣ≤b<R+3·wᵣ.

4. Electric incandescent lamp according to Claim 1, 2 or 3, **characterized in that** the layer (14) is applied to the outer surface of the lamp (9) and covers the lamp bulb (10) as well as at least a portion of the seal(s) (12).

5. Electric incandescent lamp according to one of the preceding claims, **characterized in that** the length of the semimajor axis a of the segment of an ellipse (3) is in the following range:${\text{W}}_{\text{ℓ}} {\text{/2<a<3·w}}_{\text{1}} \text{,}$ the variable w_{ℓ} denoting the length of the luminous element (4; 15).

6. Electric incandescent lamp according to one or more of the preceding claims, **characterized in that** at least at one end the lamp bulb (10) has a lamp neck (11) which surrounds at least one supply lead (16, 17) as narrowly as possible and whose end remote from the bulb is sealed in a gas-tight fashion by the seal (12).

## Revendications

1. Lampe (9) électrique à incandescence, notamment lampe à incandescence aux halogènes, comprenant une ampoule (2 ; 10) de lampe de révolution ayant un axe (RA) longitudinal et à contour (3) partiel ellipsoïdal, dans laquelle une surface de paroi est munie d'une couche (14) réfléchissant le rayonnement infrarouge et ayant un corps (4 ; 15) lumineux de révolution qui est disposé axialement à l'intérieur de l'ampoule (2 ; 10) de la lampe et qui y est maintenu au moyen de deux entrées (16, 17) de courant ; les deux entrées de courant étant guidées vers l'extérieur d'une manière étanche au gaz sur un côté ou sur deux côtés de l'ampoule de la lampe au moyen d'un (12) ou de deux joints, **caractérisée en ce que** le contour partiel ellipsoïdal de l'ampoule (2 ; 10) de la lampe est produit par un segment (3) d'ellipse dont le demi petit axe b est perpendiculaire au grand axe, c'est-à-dire perpendiculaire à l'axe (RA) de révolution de l'ampoule (2 ; 10) de la lampe et dont le demi petit axe b est plus grand que le rayon R le plus grand de l'ampoule (2 ; 10) de la lampe, c'est-à-dire b > R.

2. Lampe électrique à incandescence selon la revendication 1, **caractérisée en ce que** la longueur du demi petit axe b est dans l'intervalle R < b< R + 5·wᵣ, R et wᵣ étant le rayon le plus grand de l'ampoule de la lampe et le rayon le plus grand du corps lumineux de révolution.

3. Lampe électrique à incandescence selon la revendication 2, **caractérisée en ce que** la longueur du demi petit axe b est comprise entre R + wᵣ ≤ b < R + 3·wᵣ.

4. Lampe électrique à incandescence selon la revendication 1, 2 ou 3, **caractérisée en ce que** la couche (14) est déposée sur la surface extérieure de la lampe (9) et entoure l'ampoule (10) de la lampe, ainsi qu'au moins une partie du joint ou des joints (12).

5. Lampe électrique à incandescence selon une des revendications précédentes, **caractérisée en ce que** la longueur du demi grand axe a du segment (3) d'ellipse est comprise entre wₗ / 2 < a < 3·wₗ, la grandeur wₗ représentant la longueur du corps (4 ; 15) lumineux.

6. Lampe électrique à incandescence selon une ou plusieurs des revendications précédentes, **caractérisée en ce que** l'ampoule (10) de la lampe a, au moins à une extrémité, un col (11) de lampe qui entoure aussi étroitement que possible au moins une entrée (16, 17) de courant et dont l'extrémité éloignée de l'ampoule est fermée d'une manière étanche au gaz par le joint (12).
